# EUROPÄISCHE PATENTSCHRIFT

(11) **EP 2 167 799 B1**
(45) Veröffentlichungstag und Bekanntmachung des Hinweises auf die Patenterteilung: **15.08.2012**
(21) Anmeldenummer: 08773497.6
(22) Anmeldetag: 18.06.2008
(51) Int. Cl.: F02D 13/04, F02B 21/00, F02B 37/00, F02D 9/06

(54) **VERFAHREN UND VORRICHTUNG ZUM STEIGERN DER MOTORBREMSLEISTUNG EINER HUBKOLBEN-VERBRENNUNGSMASCHINE EINES FAHRZEUGS, INSBESONDERE EINES MOTORS IN DIESELAUSFÜHRUNG**
METHOD AND DEVICE FOR INCREASING THE ENGINE BRAKE POWER OF A RECIPROCATING PISTON INTERNAL COMBUSTION ENGINE OF A VEHICLE, PARTICULARLY OF A DIESEL ENGINE
PROCÉDÉ ET DISPOSITIF POUR AUGMENTER LA PUISSANCE DE FREINAGE MOTEUR D'UN MOTEUR À COMBUSTION INTERNE À PISTON ALTERNATIF DANS UN VÉHICULE, EN PARTICULIER D'UN MOTEUR DIESEL

(30) Priorität: 19.06.2007 DE 102007027968
(43) Veröffentlichungstag der Anmeldung: 31.03.2010
(73) Patentinhaber: KNORR-BREMSE Systeme für Nutzfahrzeuge GmbH, 80809 München (DE)
(72) Erfinder: GERUM, Eduard, 83026 Rosenheim (DE); HITZIGER, Hubert, 67549 Worms (DE)
(74) Vertreter: Mattusch, Gundula
(86) Internationale Anmeldenummer: PCT/EP2008/004907
(87) Internationale Veröffentlichungsnummer: WO 2008/155111

(56) Entgegenhaltungen:
- WO-A-2005/079418
- WO-A-2006/074497
- WO-A-2006/089779
- WO-A-2007/058524
- DE-A1- 10 224 719
- DE-A1-102004 047 975

## Beschreibung

Die Erfindung betrifft ein Verfahren und eine Vorrichtung zum Steigern der Motorbremsleistung einer Hubkolben-Verbrennungsmaschine eines Fahrzeugs, insbesondere eines Motors in Dieselausführung, mit jeweils mindestens einem Zylinder mit zumindest einem Einlassventil und einem Auslassventil, einer Turbine, einem Verdichter, einem Luftpresser, zumindest einem Speicher, einer Ladeluftleitung und einer Steuereinrichtung.

Die Motorbremsleistung, im Weiteren als "Bremsleistung" bezeichnet, von derartigen mit einer Turbine und einen Verdichter aufweisenden Turboladeeinrichtungen aufgeladenen Dieselmotoren wird bei zunehmendem Aufladegrad durch die dadurch ermöglichte Hubraum-/ Motorgrößen-Verringerung ebenfalls geringer. Bei aufgeladenen Dieselmotoren muss jedoch in jedem Fall eine mit der Motorleistung adäquat anwachsende Bremsleistung zur Verfügung stehen. Dieses Problem tritt daher insbesondere bei dem aktuellen "Down-Sizing" von Motoren auf, bei welchem hubraumgroße und schwere Motoren durch hubraumkleine und leichtere Motoren mit deutlich gesteigerter spezifischer Leistung ersetzt werden.

Vor allem ist dabei die Erzeugung einer hohen Bremsleistung, die der des größeren Motors entsprechen sollte, deshalb das zentrale Problem, das beim "Down-Sizing" zu lösen ist, um z.B. bei Bergabfahrt das konventionelle Bremssystem nicht zu überlasten oder den gewohnten Fahrkomfort einzubüßen.

Gleichzeitig müssen aber auch im normalen Fahrbetrieb Bremsleistungsabfälle bei häufig anfallenden Last- und Drehzahl- Rücknahmen, die große Motoren zum Teil mit ihrem Schwungmoment überbrücken können, bei kleineren Motoren mit rasch verfügbare, im Zylinder erzeugten Bremskräften abgefangen werden können.

Im Stand der Technik sind zur Darstellung hoher Motorbremsmomente sog.

Abgasdrosselklappen bekannt, die bei hohen Motordrehzahlen durch mehr oder weniger vollständiges Verschließen der Abgasleitung einen erhöhten Abgasrückstau und somit eine bessere Motorbremsleistung ermöglichen. Ein Nachteil dieser einfachen Technik besteht darin, dass die Bremsleistung überwiegend nur durch die Drosselverluste der im mehr oder weniger abgeschlossenen Raum zwischen Kolbenboden und Abgasklappe hin und hergeschobenen Abgase erzielt wird, was neben einer bescheidenen Ausbeute - die maximal erzielbare Bremsleistung entspricht ca. 50% der Motorleistung - vor allem auch zu einer unerwünschten Aufheizung der ohnehin thermisch hochbelasteten Auslass- und Einspritzventile führt.

Eine wesentlich bessere Bremsleistung von bis zu über100% der Motorleistung (!) erzielen deshalb Systeme, die die Verdichtungsarbeit des Motors ausnutzen, in der Weise, dass am Ende des Verdichtungshubes durch kurzes Öffnen der Gaswechselventile oder durch ein eigenes, gesteuertes "Bremsventil" im Zylinderkopf die verdichtete Verbrennungsluft abgeblasen wird und somit nicht mehr als Arbeitsspeicher wirken kann, der die in der angesaugten Verbrennungsluft gespeicherte Kompressionsarbeit beim Niedergang des Kolbens (= Arbeitshub des gezündeten Motors) auf diesen wieder abgibt.

Bereits hieraus wird ersichtlich, dass die in den Zylinder beim Bremsbetrieb eingebrachte Luftmenge ein Maß für die Kompressionsarbeit und damit bei diesen effektiven Motorbremssystemen auch für die Motorbremsleistung ist.

Verstärkt wird dieser Effekt dadurch, dass Motoren im Bremsbetrieb, oder auch Schubbetrieb genannt - und insbesondere auch aufgeladene Motoren, bei denen in diesem Betriebszustand kein Ladedruck vorhanden ist, mit relativ schlechten Zylinderfüllungsgraden arbeiten, die sich aus den Strömungswiderständen im Ansaugsystem ergeben und die sich durch die erhöhten Motordrehzahlen im Bremsbetrieb progressiv verstärken. Des Weiteren muss gerade bei aufgeladenen Motoren mit Rücksicht auf die Begrenzung der Zünddrücke das Verdichtungsverhältnis deutlich gegenüber Saugmotoren abgesenkt werden (e = 21 auf e = 16), was ebenfalls zu einer deutlichen Verringerung der Verdichtungsarbeit und damit der Bremsleistung führt.

Es ist außerdem bekannt, in Fahrzeugen mit Dieselmotor mit einer Druckluftbremsanlage Druckluft aus einem, aus Sicherheitsgründen vom eigentlichen Bremssystem separierten Druckluftspeicher zu entnehmen, wobei die Versorgung dieser zusätzlichen Einblasluftmenge durch einen gegenüber dem Standard-Druckluftbremssystem vergrößerten Luftpresser oder auch durch Aufladung durch überschüssige Aufladeluft des Motors erzeugt wird. Diese "Zusatzluft" wird dem Motor zur besseren Beschleunigung in das Ansaugsystem, also vor oder nach dem Turbolader zugeführt. Es ist ebenfalls bekannt, dass sich hierdurch eine Anhebung des Drehmoments im Niedriglastbereich erzielen lässt. Nachteilig ist hingegen der hohe Luftbedarf, der dadurch entsteht, dass die zusätzliche Luft nicht gezielt und getaktet den einzelnen Zylindern zugeführt wird. Diesen Nachteil vermeiden der Anmelderin bekannte neueste Einblassysteme, die mit elektronisch gesteuerten und geregelten, pneumatischen Komponenten, die in die Motorelektronik, z.B. die elektronisch geregelte Einspritzung, integriert sein können, den benötigten Zusatzluftbedarf getaktet einblasen.

Dokument WO 2006/074497 A beschreibt ein Verfahren zum Betreiben einer Brennkraftmaschine eines Fahrzeugs. Die Brennkraftmaschine umfasst mindestens einen Zylinder mit mindestens einem Einlassventil und einem Bremsventil, eine Turbine, einen Verdichter, einen mit einem Speicher verbundenen Luftpresser, eine Ladeluftleitung und eine Steuereinrichtung. Der eine Speicher kommuniziert mit dem Bremsventil und speichert durch dieses von der Brennkraftmaschine im Bremsbetrieb komprimierte Luft. Der eine Speicher kann auch von einem zusätzlichen Luftpresser beschickt werden. Bei einem Bremsvorgang wird das Bremsventil geöffnet und durch die Kommunikation mit dem im Speicher gespeicherten Luftvolumen wird eine Bremsleistung der Brennkraftmaschine in einem Motorbremsbetrieb erhöht.

DE 10 2004 047975 A1 beschreibt ein Verfahren und eine Vorrichtung zum Steigern eines Drehmomentes einer Hubkolben-Verbrennungsmaschine, insbesondere eines Motors in Dieselausführung mit mindestens einem Zylinder mit mindestens einem Einlassventil und einem Auslassventil, einer Turbine, einem Verdichter, einen mit einem Speicher verbundenen Luftpresser und eine Steuereinrichtung. Ein Auslass des Speichers ist über ein Steuerventil mit einem Einlasskanal oder einem Ansaugtrakt des Motors verbunden. Druckluft, die in dem Speicher von dem Luftpresser gespeichert worden ist, wird in den Zylinder durch ein Einlassventil bei einer Drehmomentanforderung getaktet eingeblasen.

WO 2006/089779 A beschreibt eine Einrichtung zur Frischluftversorgung einer turboaufgeladenen Kolbenbrennkraftmaschine und ein Verfahren zum Betrieb derselben. Ein Luftbehälter wird von einem Luftpresser mit komprimierter Luft beschickt, die zum Einblasen in den Ansaugtrakt der Brennkraftmaschine zur Verfügung steht, um bei einer Drehmomentanforderung ein so genanntes Turboloch zu verringern. Das Einblasen der Zusatzluft erfolgt über die Einrichtung zur Frischluftversorgung.

Die Erfindung hat daher die Aufgabe, ein verbessertes Verfahren zum Steigern der Motorbremsleistung einer Hubkolben-Verbrennungsmaschine eines Fahrzeugs und eine entsprechende Vorrichtung anzugeben.

Die Lösung der Aufgabe erfolgt durch ein Verfahren mit Merkmalen des Anspruchs 1 und durch eine Vorrichtung mit den Merkmalen des Anspruchs 10.

Die Erfindung schafft ein Verfahren, bei dem jedem Zylinder des Motors einzeln oder dem Ansaugtrakt in Gänze in der Bremsphase Zusatzluft getaktet zugeführt wird.

Die zur Steigerung der Motorleistung und des Drehmomentes entwickelten Systeme werden dahingehend erweitert, dass in Kombination mit den gleichen oder ähnlichen mechanischen, pneumatischen und elektronischen Komponenten zur Drehmomentsteigerung auf einfache Weise auch die Motorbremsleistung mittels getakteter Lufteinblasung die Zylinderfüllung im Bremsbetrieb angehoben und damit die Kompressionsarbeit und in Verbindung mit den bekannten Abblasevorrichtungen auch die Bremsleistung deutlich über den Stand der Technik gesteigert wird und so die genannten Nachteile bei aufgeladenen und dadurch im Hubraum verkleinerten Motoren behoben oder wenigstens erheblich verringert werden.

Ein erfindungsgemäßes Verfahren zum Steigern der Motorbremsleistung einer Hubkolben-Verbrennungsmaschine eines Fahrzeugs, insbesondere eines Motors in Dieselausführung, mit jeweils mindestens einem Zylinder mit zumindest einem Einlassventil und einem Auslassventil, einer Turbine, einem Verdichter, einem Luftpresser, zumindest einem Speicher, einer Ladeluftleitung, und einer Steuereinrichtung, ist gekennzeichnet durch die folgenden Verfahrensschritte:
- Verdichten von Luft aus einer Ladeluftleitung oder von einem zweiten Lufteinlass durch den Luftpresser;
- Speichern der vom Luftpresser verdichteten Luft in zumindest einem Speicher;
   und
- Getaktetes Einblasen von Einblasluft, die als Druckluft in dem zumindest einem Speicher gespeichert ist und/oder aus dem Luftpresser gefördert wird, in den Zylinder zur Erhöhung der Kompressionsarbeit zum Steigern der Motorbremsleistung bei einem Bremsvorgang.

Hiermit wird vorteilhaft erreicht, dass die Menge der zusätzlichen Einblasluft nur in einer solchen Größenordnung verbraucht wird, die der jeweiligen Bremsleistung des Motors entspricht. Eine Einsparung von Speicherraum für diese Einblasluft und die dazugehörige Verdichterleistung wird ebenfalls damit erzielt. Dieses Verfahren ist für Fahrzeuge mit und ohne Druckluftbremsanlage geeignet.

Es ist bei Fahrzeugen mit Druckluftbremsanlage besonders vorteilhaft, dass beim Verfahrensschritt Speichern die verdichtete Luft zunächst in einem ersten Speicher gespeist und dort gespeichert wird, und dass die in dem ersten Speicher gespeicherte Luft in einen zweiten Speicher über ein Einspeiseventil zum Speichern in dem zweiten Speicher eingespeichert wird, wenn in dem ersten Speicher eine bestimmte Luftmenge bei einem bestimmten Druck vorhanden ist.

In einer Ausführungsform der vorliegenden Erfindung wird das Einspeiseventil von der Steuereinrichtung gesteuert, wobei vorteilhaft sichergestellt wird, dass das Druckluftbremssystem keinen Druckluftverlust erleidet. Gleichzeitig ist eine Überprüfung des Drucks möglich.

In erfindungsgemäßer Ausführung weist der Verfahrensschritt des getakteten Einblasens folgende Teilschritte auf:
- Ermitteln eines Betriebszustands des Motors und des Fahrzeugs anhand von Daten eines Motorsteuerrechners und/oder geeigneten Messwertgebern durch die Steuereinrichtung;
- Abtasten eines Drucks in dem zumindest einen Speicher durch einen Messwertgeber und/oder über einen Druckregler und eines Ladedrucks in der Ladeluftleitung sowie einer Motordrehzahl, die einem Bremsbetrieb entsprechen, und Übertragen dieser Information an die Steuereinrichtung;
- Einblasen von Einblasluft durch Aufsteuern eines Steuerventils zum Einlassventil des Zylinders durch die Steuereinrichtung zum Einblasen von Einblasluft in den Zylinder, wenn das Einlassventil geöffnet wird und ein Betriebszustand des Motors bei einem Bremsvorgang vorliegt.
- Beenden des Einblasens von Einblasluft in den Zylinder, wenn der Bremsbetrieb beendet ist.

In dieser Ausgestaltung liegt der besondere Vorteil im getakteten Einblasen der zusätzlichen Einblasluft in Abhängigkeit von tatsächlich benötigten Bremsleistung. Ein Einblasen von zusätzlicher Luft erfolgt vorteilhaft nur dann, wenn sie auch gebraucht wird. Somit wird eine hohe Einsparung erzielt.

In einer weiteren Ausführungsform wird im Teilschritt Einblasen ein Zeitabschnitt zum Aufsteuern des Steuerventils durch die Steuereinrichtung durch einen vorgebbaren oder gespeicherten Datenwert festgelegt. Dadurch wird erreicht, dass sich die Einblasluft der im Einlasskanal vorhandenen Strömung der Ladeluft überlagert und somit auch ein Temperaturaustausch dieser Gase erfolgen kann und somit auch vorteilhaft einer Überhitzung der Brennraum-nahen Teile entgegenwirkt.. Weiterhin wird durch diesen vorgebbaren Zeitabschnitt vorteilhaft erreicht, dass bei einer bestimmten Zeitdauer des Einblasens dieses früh genug beendet wird, damit kein Rückströmen der Einblasluft aus dem Zylinder in das Ansaugsystem beziehungsweise die Ladeluftleitung erfolgt und dort Störungen auslöst.

In besonders bevorzugter Ausgestaltung stellt die Steuereinrichtung die Menge der Einblasluft in Abhängigkeit von dem jeweiligen Betriebszustand des Motors und des Fahrzeugs durch den Druckregler ein. Dadurch wird eine besonders wirkungsvolle Bremsleistungssteigerung des Motors erreicht, da die Einblasmenge von mehreren Betriebsparametern abhängig ist. Hierzu ist es weiterhin von zusätzlichem großen Vorteil, dass die Menge der Einblasluft in den Motor in Abhängigkeit von der benötigten Bremsleistung des Motors von der Steuereinrichtung anhand von vorgebbaren gespeicherten Tabellenwerten aufeinander abgestimmt eingestellt werden.

In bevorzugter Ausgestaltung wird ein Einlass des Luftpressers über ein Umschaltventil mit einem zweiten Lufteinlass oder der Ladeluftleitung in Abhängigkeit von einem in der Ladeluftleitung herrschenden Druck jeweils verbunden. Hiermit wird die Förderleistung des Luftpressers vorteilhaft erhöht und eine Verwendung eines größeren und teureren Luftpressers vermieden.

Eine Vorrichtung zum Steigern der Motobremsleistung einer Hubkolben-Verbrennungsmaschine eines Fahrzeugs, insbesondere eines Motors in Dieselausführung, mit jeweils mindestens einem Zylinder mit zumindest einem Einlassventil und einem Bremsventil, einer Turbine, einem Verdichter, einem Luftpresser, einem Speicher, einer Ladeluftleitung, und einer Steuereinrichtung, ist dadurch gekennzeichnet, dass ein Auslass des Speichers über ein Steuerventil mit einem Einlasskanal oder auch mit dem Ansaugtrakt des Motors verbunden ist. Durch das Steuerventil ist es in vorteilhaft einfacher Weise möglich, die Einblasluft zu steuern, indem dieses Ventil von der Steuereinrichtung nur dann geöffnet wird, wenn auf Grund der Betriebsbedingungen eine Einblasen von Einblasluft notwendig wird.

Bei einem Fahrzeug mit Druckluftbremsanlage ist ein Einlass eines zweiten Speichers mit einem ersten Speicher über ein Einspeiseventil verbunden. Somit ist die Druckluftbremsanlage mit ihrem Speicher und ihrer Drucklufterzeugung auch für die Drucklufterzeugung der Einblasluft verwendbar, wobei der zweite Speicher eine besondere Sicherheit für die Druckluftbremsanlage darstellt, da er einen separaten Druckluftkreis für das Einblasen der in ihm gespeicherten Druckluft bildet.

In bevorzugter Ausgestaltung sind das Steuerventil und der Auslass des zweiten Speichers über einen Druckregler verbunden, wobei dieser Druckregler die Möglichkeit bietet, über Einstellung des Drucks der Einblasluft, die durch ihn beim Einblasen hindurch strömt, eine Einstellung der Menge der Einblasluft in einfacher Weise zu ermöglichen.

Es ist vorteilhaft, dass die Lufteinblasleitung über einen Einblaskanal oder eine Einblasleitung mit dem Einlasskanal verbunden ist, wobei der Einblaskanal oder die Einblasleitung im Zylinderkopf des Motors eingebracht oder im Einlasskanal angeordnet ist, da somit ein gezieltes Einblasen, beispielsweise unabhängig von den Druckverhältnissen im Ladeluftkanal, erreicht wird.

In einer weiteren Ausführung ist in der Verbindungsleitung vom Auslass des zweiten Speichers zum Einblaskanal oder zur Einblasleitung ein Wärmetauscher angeordnet. Über diesen Wärmetauscher kann die Einblasluft im Bremsbetrieb vorteilhaft gekühlt werden und damit zu einer thermischen Entlastung des Motors im Bremsbetrieb beitragen.

Die Erfindung wird mit Bezug auf die beigefügte Zeichnung anhand eines Ausführungsbeispiels erläutert. Hierbei zeigt die einzige Figur eine schematische

Darstellung von Teilen eines Motors mit zugehörigen Komponenten mit einer beispielhaften Ausführung der erfindungsgemäßen Vorrichtung zur Durchführung des erfindungsgemäßen Verfahrens.

Die Figur zeigt eine schematische Darstellung von Teilen eines Motors 1 eines nicht gezeigten Fahrzeugs mit Komponenten mit der erfindungsgemäßen Vorrichtung zur Durchführung des erfindungsgemäßen Verfahrens.

Vom Motor 1, der einen oder mehrere Zylinder aufweisen kann, ist nur ein Zylinder 20 beispielhaft mit einem in ihm verschiebbar angeordneten Hubkolben 18 in seinem oberen Bereich im Teilschnitt gezeigt. Der Zylinder 20 ist an seiner Oberseite von einem Zylinderkopf 28 verschlossen, welcher ebenfalls eines oder mehrere Einlassventil(e) 21 mit einem oder mehreren Einlasskanal(kanälen) 22 und eines oder mehrere Auslassventil(e) 27 mit einem oder mehreren Auslasskanal(kanälen) und daran angeschlossener Abgasleitung 2 aufweist. Der Zylinder 20 ist oberhalb einer nicht mehr dargestellten Kurbelwelle abgeschnitten gezeigt.

Die Ventile 21 und 27 öffnen sich nach Arbeitstakt des Motors 1 in diesem Beispiel nach unten in einen zwischen der Oberseite des Hubkolbens 18 und der Unterseite des Zylinderkopfs 28 angeordneten Brennraum 19. Es ist der so genannte Verdichtungstakt dargestellt, bei dem das Einlassventil 21 und das Auslassventil 27 geschlossen sind, und wobei sich der Hubkolben 18 in Pfeilrichtung nach oben von der Kurbelwelle weg bewegt, um somit den Brennraum 19 zu verkleinern. Die Arbeitsweise eines solchen Motors 1, insbesondere Dieselmotor, ist bekannt und wird nicht weiter erläutert.

Im Verlauf der Abgasleitung 2 ist eine Turbine 3 mit einem mit ihr gekoppelten Verdichter über eine Abgasleitung 24 von der Turbine 3 angeschlossen. In einer Abgasleitung 25 nach der Turbine 3 ist eine Abgasklappe 26 einer üblichen Motorbremse installiert. Der Verdichter 4 besitzt einen ersten Lufteinlass 17. Ein Auslass des Verdichters 4 ist in diesem Beispiel über einen Ladeluftkühler 5 durch eine Ladeluft-Zufuhrleitung 34 mit der Ladeluftleitung 6 des Zylinderkopfs 28 verbunden. Die Funktion von Turbine 3 und Verdichter 4 und Ladeluftkühler 5 sind bekannt und werden nicht weiter erläutert.

Im Zylinderkopf 28 ist schematisch ein zusätzliches, gesteuertes "Bremsventil" 29 dargestellt, das beim Erreichen des oberen Totpunktes des Kolbens 18 die im Brennraum komprimierte Luft in die Abgasleitung 25 nach der Turbine abbläst und somit die im Zylinder während der Kompressionsphase erzeugte Verdichtungsarbeit vernichtet wird.

Die Ladeluftleitung 6, die hier schematisch vereinfacht dargestellt ist, ist weiterhin mit einem ersten Anschluss eines Umschaltventils 12 verbunden, welches mit einem zweiten Anschluss mit einem zweiten Lufteinlass 31 verbunden ist. Ein dritter Anschluss des Umschaltventils 12 steht in Verbindung mit einem Einlassanschluss eines Luftpressers 11, dessen Auslassanschluss über eine Trocknereinrichtung 13 mit einem ersten Speicher 10 verbunden ist.

Der erste Speicher 10 dient als Druckluftspeicher für eine Druckluftbremsanlage des nicht dargestellten Fahrzeugs, und wird von dem Luftpresser 11 mit Druckluft beschickt. Die zugehörige Bremsanlage ist nicht dargestellt.

Der erste Speicher 10 ist weiterhin über ein Einspeiseventil 15 mit einem zweiten Speicher 14 verbunden, der auch als ein Druckluftspeicher verwendet wird. Sein Ausgangsanschluss ist über eine Luftleitung 32 mit einem Einlass eines Druckreglers 9 verbunden, welcher seinerseits mit seinem Auslass über eine Verbindungsleitung 33 an einen Einlass eines Steuerventils 8 angeschlossen ist. Das Steuerventil 8 steht mit seinem Auslass mit einer Lufteinblasleitung 7 in Verbindung.

Die Steuerung der Ventile 8, 12, 15 und des Druckreglers 9 wird von einer Steuereinrichtung 16 durchgeführt, die in Figur 1 als Block dargestellt ist. Sie ist mit den Ventilen 8, 12, 15 und dem Druckregler 9 beispielsweise über elektrische Verbindungsleitungen verbunden, wobei die Ventile 8, 9, 12, 15 als Elektromagnetventile ausgeführt sind.

An die Steuereinrichtung 16 ist jeweils ein Stellglied pro Zylinder angeschlossen, das sich am Motor 1 befindet. Es handelt sich in diesem Ausführungsbeispiel um eine Einspritzeinrichtung für Kraftstoff. Weitere Messwertgeber für Temperatur, Druck etc. können auch in ihr enthalten sein. Die Steuereinrichtung 16 enthält einen so genannten Motorsteuerrechner oder ist mit diesem verbunden. Von ihm erhält die Steuereinrichtung 16 notwendige Informationen über den Betriebszustand des Motors 1 und der Fahrzeugs, wie beispielsweise Drehzahl und Belastung des Motors 1, Fahrgeschwindigkeit des Fahrzeugs, Temperaturen von Motor 1, der Einlassluft, des Abgases und dergleichen.

Im Weiteren wird nun die Funktion der einzelnen Komponenten zur Erläuterung des erfindungsgemäßen Verfahrens näher beschrieben.

Der Luftpresser 11 verdichtet Luft, die an seinen Einlass über das Umschaltventil 12 entweder von einem zweiten Lufteinlass 31 oder von der Ladeluftleitung 6 zugeführt wird. Beim Anlassen des Motors 1, bei niedrigen Motordrehzahlen oder bei bestimmten Betriebszuständen des Motors 1 und/oder des Fahrzeugs verbindet das Umschaltventil 12 den Luftpresser 11 mit dem zweiten Lufteinlass 31. In normalen Betriebszuständen des Motors 1, in denen ausreichend Ladeluft von dem Verdichter 4 des Turboladers geliefert wird, verbindet das Umschaltventil 12 den Luftpresser 11 mit der Ladeluftleitung 6, so dass dadurch die Förderleistung des Luftpressers 11 vorteilhaft erhöht und die Installation eines größeren und teureren Luftpressers 11 sowie eine Änderung des Bremssystems vermieden wird.

Die vom Luftpresser 11 verdichtete Luft wird von der Trocknereinrichtung 13 in bekannter Weise für die Verwendung von Druckluft in einer Druckluftbremsanlage getrocknet und im ersten Speicher 10 gespeichert. Ein nicht dargestellter Anschluss am ersten Speicher 10 führt die in ihm gespeicherte Druckluft für die Verwendung in der ebenfalls nicht dargestellten Druckluftbremsanlage des Fahrzeugs zu.

Wenn die Druckluftbremsanlage ausreichend mit Druckluft versorgt wird, was durch nicht dargestellte Druckgeber der Steuereinrichtung 16 übermittelt wird, wird der zweite Speicher 14 über das Einspeiseventil 15 mit Druckluft aus dem ersten Speicher 10 gefüllt. Das Einspeiseventil 15 hat für die Druckluftbremsanlage die Funktion eines absichernden Ventils, damit auf diesem Wege kein Druckluftverlust derselben erfolgen kann. Hierbei vergleicht die Steuereinrichtung den vom Druckgeber gelieferten Wert mit einem vorgebbaren Sollwert und schaltet das Einspeiseventil 15 entsprechend ein oder aus. Das Einspeiseventil 15 kann auch autonom ausgebildet sein.

Der Druckregler 9 am Auslass des zweiten Speichers 14 öffnet und schließt automatisch in Abhängigkeit vom Druck im Innern des zweiten Speichers 14. Auch hierbei kann über einen Messwertgeber und einen Druckregler in elektrischer Ausführung eine Steuerung durch die Steuereinrichtung 16 erfolgen, was durch eine Verbindungslinie in der Figur 1 angedeutet ist.

Beim Bremsbetrieb des Motors 1 wird über das durch die Steuereinrichtung 16 gesteuerte Steuerventil 8 die Druckluft als Einblasluft 36 aus dem zweiten Speicher 14 über den Lufteinblaskanal 7 in den Ansaugtrakt des Motors 1 über die Einlassventile 21 zugerührt.

Die Taktzeiten des Einblasbeginns und -endes der zusätzlichen Einblasluft 36 aus dem zweiten Speicher 14 sind so gewählt und der Steuereinrichtung vorgebbar, dass sich die Einblasluft 36 der im Einlasskanal 22 vorhandenen Einlassströmung 23 überlagert.

Das Einblasende ist so festgelegt beziehungsweise der Steuereinrichtung 16 vorgebbar, dass mit Erreichen einer ausreichenden Spitzen-Bremsleistung die eingetaktete Luftmenge verringert und, sobald die natürliche Bremsleistung des Motors zum Abbremsen des Fahrzeuges ausreicht, ganz eingestellt wird.

Durch dieses getaktete Einblasen der Einblasluft 36 in den Motors 1 kann die so genannte Zylinderfüllung der Brennräume 19 des Zylinders 20 abhängig von dem eingeblasenen Volumen der Einblasluft 36 erheblich erhöht werden. Maßgeblich für das eingeblasene Volumen der Einblasluft 36 ist neben der Taktzeit, die durch die Steuerung der Steuerzeit des Einlassventils 21, beispielsweise über eine nicht dargestellte bekannte Nockenwelle des Motors 1, vorgegeben ist, auch der Querschnitt des Einblasleitung 7 und der Druck im zweiten Speicher 14.

Der Druck im zweiten Speicher 14 beziehungsweise der Druck nach dem Druckregler 9 stellt eine variable Größe zur Änderung der Menge der Einblasluft 36 dar. Die Einstellung dieses Drucks wird von der Steuereinrichtung 16 ausgeführt, beispielsweise über vorgebbare Einstellwerte oder über Daten, die in einer Tabelle in einer Speichereinrichtung in der Steuereinrichtung 16 gespeichert sind. Diese Tabellendaten entsprechen jeweils dem aktuellen Betriebszustand des Motors 1 und/oder des Fahrzeugs. Somit kann für jeden Betriebszustand die entsprechende Menge an zusätzlicher Einblasluft 36 ermittelt und dem Zylinder 20 zugeführt werden.

Die höhere Zylinderfüllung erhöht nun vorteilhaft die Verdichtungsarbeit des Zylinders 20 und führt so zu einer deutlichen vorteilhaften Brernsleistungsanhebung des Motors 1.

Durch Integration des von der Steuereinrichtung 16 getakteten Steuerventils 8 und des (auch optionalen) Druckreglers 9 in eine gesamte Motorsteuerungselektronik des Motorsteuerrechners lässt sich die Menge der Einblasluft 36 zum Beispiel auf die erreichte/ angestrebte Bremsdrehzahl des Motors 1 vorteilhaft aufeinander abstimmen, beispielsweise anhand der oben erwähnten in der Speichereinrichtung 16 gespeicherten Tabellenwerte.

Hierdurch ist es gewährleistet, dass nach bereits wenigen Umdrehungen der Kurbelwelle des Motors 1 mit der zusätzlichen Menge an Einblasluft 36 die Bremsleistung des Motors kräftig erhöht und die Fahrzeuggeschwindigkeit effektvoll reduziert wird.

Nach Erreichen einer ausreichend reduzierten Fahrzeug-Geschwindigkeit wird die zusätzliche Einblasluft 36 über das Steuerventil 8 von der Steuereinrichtung 16 sofort abgeschaltet, und die übliche installierte, in ihrer Leistung deutlich geringere Motorbremse, wie zum Beispiel die Abgasklappe 26, übernimmt das Bremsgeschehen.

Sollte im dynamischen Betrieb des Motors 1, zum Beispiel in rasch aufeinander folgenden Beschleunigungs- und Abbremsphasen einerseits der Ladedruck unter ein gewünschtes, ebenfalls der Steuereinrichtung 16 vorgebbares Maß abfallen oder aber andererseits die für kurzfristige, rasche und hohe Bremsvorgänge "natürliche" Bremsleistung des Motors nicht ausreichen, so kann in diesen Phasen die Steuereinrichtung 16 das Zuführen von zusätzlicher Einblasluft 36 sowohl zum Beschleunigen als auch zum Bremsen im Wechsel beliebig aktivieren.

Somit kann in vorteilhafter Weise bei Vorliegen eines Motorkennfeldes, beispielsweise in Tabellenwerten der Speichereinrichtung der Steuereinrichtung 16, für jeden beliebigen Betriebszustand des Motors 1 und des Fahrzeugs die notwendige Menge an zusätzlicher Einblasluft 36 von der Steuereinrichtung 16 ermittelt und dem Motor 1 jeweils zugeführt werden, wodurch dieses eine vorteilhafte Leistungssteigerung des Motors 1 sowohl beim Beschleunigen als auch beim Abbremsen ermöglicht.

Die Erfindung ist nicht auf das oben beschriebene Ausführungsbeispiel beschränkt.

So ist es denkbar, dass das Einspeiseventil 15 als ein autonomes Ventil ausgebildet ist, welches für Druckluftanlagen oft Verwendung findet.

Das Stellglied kann auch mit einer Stelleinrichtung für Steuerzeiten der Nockenwelle gekoppelt sein.

Weiterhin ist die Erfindung auf Motoren 1 mit einem oder mehreren Zylindern 20 mit einem oder mehreren Ein- und Auslassventilen 21, 27 anwendbar, wobei die Ausführung des Motors 1 nicht auf einen Dieselmotor beschränkt ist.

Es ist weiterhin denkbar, dass die Einblasluft 36 vor dem Einblasen in den Zylinder 20 einen Wärmetauscher durchläuft, damit ihre Temperatur dem jeweiligen Betriebszustand des Motors 1 optimal angepasst werden kann.

Außerdem kann ein Fahrzeug ohne Druckluftbremsanlage anstelle von zwei Speichern 10 und 14 nur den zweiten Speicher 14 aufweisen, wobei das Einspeiseventil 15 entfallen kann.

Der Luftpresser 11 kann zusätzlich über eine von der Steuereinrichtung 16 steuerbare Verbindung, zum Beispiel ein steuerbares Umgehungsventil, direkt mit dem Einlass des Steuerventils 8 verbunden sein.

In der Ladeluft-Zufuhrleitung 34 kann eine zusätzliche Klappe 35 angeordnet sein, die von der Steuereinrichtung 16 gesteuert wird, um bei bestimmten Bremsbetriebszuständen die Ladeluft-Zufuhrleitung 34 zu blockieren.

### Bezugszeichen

- 1: Motor
- 2: Abgasleitung
- 3: Turbine
- 4: Verdichter
- 5: Ladeluftkühler
- 6: Ladeluftleitung
- 7: Lufteinblaskanal
- 8: Steuerventil
- 9: Druckregler
- 10: Erster Speicher
- 11: Luftpresser
- 12: Umschaltventil
- 13: Trocknereinrichtung
- 14: Zweiter Speicher
- 15: Einspeiseventil
- 16: Steuereinrichtung
- 17: Erster Lufteinlass
- 18: Hubkolben
- 19: Brennraum
- 20: Zylinder
- 21: Einlassventil
- 22: Einlasskanal
- 23: Einlassströmung
- 24: Abgasleitung vor Turbine
- 25: Abgasleitung nach Turbine
- 26: Abgasklappe
- 27: Auslassventil
- 28: Zylinderkopf
- 29: Bremsventil
- 30: Aufladeleitung Kompressor
- 31: Zweiter Lufteinlass
- 32: Luftleitung
- 33: Verbindungsleitung
- 34: Ladeluft- Zufuhrleitung
- 35: Klappe
- 36: Einblasluft

## Patentansprüche

1. Verfahren zum Steigern der Motorbremsleistung einer Hubkolben-Verbrennungsmaschine eines Fahrzeugs, insbesondere eines Motors (1) in Dieselausführung, mit jeweils mindestens einem Zylinder (20) mit zumindest einem Einlassventil (21) und einem Bremsventil (29), einer Turbine (3), einem Verdichter (4), einem mit zumindest einem Speicher (10, 14) verbundenen Luftpresser (11), einer Ladeluftleitung (6), und einer Steuereinrichtung (16), **gekennzeichnet durch** die folgenden Verfahrensschritte:
(a) Verdichten von Luft aus einer Ladeluftleitung (6) oder von einem zweiten Lufteinlass (31) **durch** den Luftpresser (11);
(b) Speichern der vom Luftpresser (11) verdichteten Luft in dem zumindest einen Speicher (10, 14); und
(c) Getaktetes Einblasen von Einblasluft (36), die als verdichtete Luft in dem zumindest einen Speicher (10, 14) gespeichert ist und/oder aus dem Luftpresser (11) gefördert wird, in den Zylinder (20) zur Erhöhung der Kompressionsarbeit zum Steigern der Motorbremsleistung bei einem Bremsvorgang,
wobei der Verfahrensschritt (c) folgende Teilschritte aufweist:
(c1) Ermitteln eines aktuellen Betriebszustands des Motors (1) und des Fahrzeugs anhand von Daten eines Motorsteuerrechners und/oder geeigneten Messwertgebern **durch** die Steuereinrichtung (16);
(c2) Abtasten eines Drucks dem zumindest einen Speicher (10, 14) **durch** einen Messwertgeber und/oder über einen Druckregler (9) und eines Ladedrucks in der Ladeluftleitung (6) und Übertragen dieser Information an die Steuereinrichtung (16);
(c3) Einblasen von Einblasluft (36) **durch** Aufsteuern eines getakteten Steuerventils (8) zum Einlassventil (21) des Zylinders (20) **durch** die Steuereinrichtung (16) zum Einblasen von Einblasluft (36) in den Zylinder (20), wenn das Einlassventil (21) geöffnet wird und ein Betriebszustand des Motors (1) bei einem Bremsvorgang vorliegt; und
(c4) Beenden des Einblasens von Einblasluft (36) in den Zylinder (20), wenn eine gewünschte Bremsleistung vorhanden ist.

2. Verfahren nach Anspruch 1, **dadurch gekennzeichnet, dass** beim Verfahrensschritt (b) die verdichtete Luft zunächst in einen ersten Speicher (10) gespeist und dort gespeichert wird, und dass die in dem ersten Speicher (10) gespeicherte Luft in einen zweiten Speicher (14) über ein Einspeiseventil (15) zum Speichern in dem zweiten Speicher (14) eingespeist wird, wenn in dem ersten Speicher (10) eine bestimmte Luftmenge bei einem bestimmten Druck vorhanden ist.

3. Verfahren nach Anspruch 2, **dadurch gekennzeichnet, dass** das Einspeiseventil (15) von der Steuereinrichtung (16) gesteuert wird.

4. Verfahren nach Anspruch 3, **dadurch gekennzeichnet, dass** im Teilschritt (c3) ein Zeitabschnitt zum Aufsteuern des Steuerventils (8) durch die Steuereinrichtung (16) durch einen vorgebbaren oder gespeicherten Datenwert festgelegt wird.

5. Verfahren nach einem der Ansprüche 1 bis 4, **dadurch gekennzeichnet, dass** die Steuereinrichtung (16) eine Menge der Einblasluft (36) in Abhängigkeit von dem jeweiligen Betriebszustand des Motors (1) und des Fahrzeugs durch den Druckregler (9) einstellt.

6. Verfahren nach einem der Ansprüche 1 bis 5, **dadurch gekennzeichnet, dass** die Menge der Einblasluft (36), Steuerzeiten des Einlassventils (21) und des Bremsventils (29) in Abhängigkeit von dem Betriebszustand des Motors (1) von der Steuereinrichtung (16) anhand von vorgebbaren gespeicherten Tabellenwerten aufeinander abgestimmt eingestellt werden.

7. Verfahren nach einem der Ansprüche 1 bis 6, **dadurch gekennzeichnet, dass** ein Einlass des Luftpressers (11) über ein Umschaltventil (12) mit dem zweiten Lufteinlass (31) oder der Ladeluftleitung (6) in Abhängigkeit von einem in der Ladeluftleitung (6) herrschenden Druck jeweils verbunden wird.

8. Verfahren nach einem der Ansprüche 1 bis 7, **dadurch gekennzeichnet, dass** im Verfahrensschritt (c) beim getakteten Einblasen von Einblasluft (36), die als verdichtete Luft aus dem Luftpresser (11) gefördert wird, eine steuerbare Klappe (35) in einer Ladeluft-Zufuhrleitung (34) zur Ladeluftleitung (6) durch die Steuereinrichtung (16) geschlossen wird.

9. Vorrichtung zum Steigern einer Motorbremsleistung einer Hubkolben-Verbrennungsmaschine eines Fahrzeugs, insbesondere eines Motors (1) in Dieselausführung, mit jeweils mindestens einem Zylinder (20) mit zumindest einem Einlassventil (21) und einem Auslassventil (27), einer Turbine (3), einem Verdichter (4), einem Luftpresser (11), zumindest einem Speicher (10, 14)und einer Steuereinrichtung (16), wobei ein Auslass des zumindest einen Speichers (10, 14) über ein getaktetes Steuerventil (8) mit einem Einlasskanal (22) oder einem Ansaugtrakt des Motors (1) verbunden ist, **dadurch gekennzeichnet, dass** in einem Zylinderkopf (24) der Hubkolben-Verbrennungsmaschine ein zusätzliches, gesteuertes Bremsventil (29) angeordnet ist, durch welches ein Brennraum des mindestens einen Zylinders (20) mit einer Abgasleitung (25) nach der Turbine (3) verbindbar ist.

10. Vorrichtung nach Anspruch 9, **dadurch gekennzeichnet, dass** ein Einlass eines zweiten Speichers (14) mit einem ersten Speicher (10) über ein Einspeiseventil (15) verbunden ist.

11. Vorrichtung nach Anspruch 9 oder 10, **dadurch gekennzeichnet, dass** das Steuerventil (8) und der Auslass des zumindest einen Speichers (10, 14) über einen Druckregler (9) verbunden sind.

12. Vorrichtung nach einem der Ansprüche 9 bis 11, **dadurch gekennzeichnet, dass** der Auslass des zumindest einen Speichers (10, 14) mit dem Einlasskanal (22) weiterhin über einen Wärmetauscher verbunden ist.

13. Vorrichtung nach einem der Ansprüche 9 bis 12, **dadurch gekennzeichnet, dass** der Luftpresser (11) mit dem Einlass des Steuerventils (8) weiterhin über eine steuerbare Verbindung verbunden ist.

14. Vorrichtung nach einem der Ansprüche 9 bis 13, **dadurch gekennzeichnet, dass** eine Ladeluft-Zufuhrleitung (34) von dem Verdichter (4) zur Ladeluftleitung (6) eine steuerbare Klappe (35) aufweist.

15. Vorrichtung nach Anspruch 14, **dadurch gekennzeichnet, dass** das Steuerventil (8) und die Klappe (35) in einem gemeinsamen Gehäuse angeordnet sind.

16. Vorrichtung nach einem der Ansprüche 9 bis 15, **dadurch gekennzeichnet, dass** eine Lufteinblasleitung über einen Lufteinblaskanal (7) oder eine Einblasleitung für die Einblasluft (36) mit dem Einlasskanal (22) verbunden ist, wobei der Einblaskanal (7) oder die Einblasleitung im Zylinderkopf (28) des Motors (1) eingebracht oder im Einlasskanal (22) angeordnet ist.

## Claims

1. Method for increasing the engine brake power of a reciprocating piston internal combustion engine of a vehicle, in particular of a diesel engine (1), comprising at least one cylinder (20) with at least one inlet valve (21) and a brake valve (29) in each case, a turbine (3), a compressor (4), an air compressor (11) connected to at least one storage device (10, 14), a charge air line (6) and a control device (16), **characterized by** the following procedural steps:
(a) compressing of air from a charge air line (6) or from a second air inlet (31) by the air compressor (11);
(b) storing of the air compressed by the air compressor (11) in the at least one storage device (10, 14), and
(c) timed injecting of injection air (36), which is stored as compressed air in the at least one storage device (10, 14) and/or is delivered from the air compressor (11), into the cylinder (20) in order to increase the compression work so as to enhance the engine brake power during a braking process, procedural step (c) comprising the following partial steps:
(c1) determining by the control device (16) of a current operating state of the engine (1) and of the vehicle with reference to data of an engine control computer and/or suitable sensors;
(c2) sensing of a pressure in the at least one storage device (10, 14) by a sensor and/or via a pressure regulator (9), and of a charge pressure in the charge air line (6), and transmission of this information to the control device (16);
(c3) injecting of injection air (36) by opening a timed control valve (8) to the inlet valve (21) of the cylinder (20) by the control device (16) for injecting injection air (36) into the cylinder (20) when the inlet valve (21) is opened and an operating state of the engine (1) is present during a braking process, and
(c4) ending of the injection of injection air (36) into the cylinder (20) when a desired brake power is present.

2. Method according to Claim 1, **characterized in that** in procedural step (b) the compressed air is first fed to a first storage device (10) and stored therein, and **in that** the air stored in the first storage device (10) is fed to a second storage device (14) via a feed valve (15) for storage in the second storage device (14) when a given quantity of air at a given pressure is present in the first storage device (10).

3. Method according to Claim 2, **characterized in that** the feed valve (15) is controlled by the control device (16).

4. Method according to Claim 3, **characterized in that** in partial step (c3) a time segment for opening the control valve (8) by the control device (16) is determined by a predefinable or stored data value.

5. Method according to any one of Claims 1 to 4, **characterized in that** the control device (16) adjusts a quantity of injection air (36) as a function of the operating state of the engine (1) and of the vehicle at the time by means of the pressure regulator (9).

6. Method according to any one of Claims 1 to 5, **characterized in that** the quantity of injection air (36) and the control timings of the inlet valve (21) and of the brake valve (29) are adjusted in a mutually coordinated manner by the control device (16) as a function of the operating state of the engine (1) with reference to predefinable stored table values.

7. Method according to any one of Claims 1 to 6, **characterized in that** an inlet of the air compressor (11) is connected via a change-over valve (12) to the second air inlet (31) or to the charge air line (6) as a function of a pressure prevailing in the charge air line (6) at the time.

8. Method according to any one of Claims 1 to 7, **characterized in that** in procedural step (c), during the timed injection of injection air (36) delivered as compressed air from the air compressor (11), a controllable butterfly valve (35) in a charge air supply line (34) to the charge air line (6) is closed by the control device (16).

9. Device for increasing an engine brake power of a reciprocating piston internal combustion engine of a vehicle, in particular a diesel engine (1), comprising at least one cylinder (20) with at least one inlet valve (21) and one exhaust valve (27) in each case, a turbine (3), a compressor (4), an air compressor (11), at least one storage device (10, 14) and a control device (16), an outlet of the at least one storage device (10, 14) being connected via a timed control valve (8) to an inlet duct (22) or an intake tract of the engine (1), **characterized in that** an additional, controlled brake valve (29) is arranged in a cylinder head (24) of the reciprocating piston internal combustion engine, by means of which brake valve (29) a combustion chamber of the at least one cylinder (20) can be connected to an exhaust gas line (25) downstream of the turbine (3).

10. Device according to Claim 9, **characterized in that** an inlet of a second storage device (14) is connected via a feed valve (15) to a first storage device (10).

11. Device according to Claim 9 or 10, **characterized in that** the control valve (8) and the outlet of the at least one storage device (10, 14) are connected via a pressure regulator (9).

12. Device according to any one of Claims 9 to 11, **characterized in that** the outlet of the at least one storage device (10, 14) is further connected to the inlet duct (22) via a heat exchanger.

13. Device according to any one of Claims 9 to 12, **characterized in that** the air compressor (11) is further connected to the inlet of the control valve (8) via a controllable connection.

14. Device according to any one of Claims 9 to 13, **characterized in that** a charge air supply line (34) from the compressor (4) to the charge air line (6) has a controllable butterfly valve (35).

15. Device according to Claim 14, **characterized in that** the control valve (8) and the butterfly valve (35) are arranged in a common housing.

16. Device according to any one of Claims 9 to 15, **characterized in that** an air injection line is connected to the inlet duct (22) via an air injection conduit (7) or an injection line for the injection air (36), the injection conduit (7) or the injection line being formed in the cylinder head (28) of the engine (1) or arranged in the inlet duct (22).

## Revendications

1. Procédé à augmenter la puissance de freinage moteur d'un moteur à combustion interne à piston alternatif d'un véhicule, en particulier d'un moteur (1) du type Diesel, comprenant au moins un cylindre (20) à au moins une soupape d'entrée (21) et une soupape de freinage (29), une turbine (3), un compresseur (4), un compresseur de frein (11) raccordé à au moins un réservoir (10, 14), un conduit de l'air de suralimentation (6) et un dispositif de réglage (16), **caractérisé par** les étapes suivantes:
(a) compression de l'air provenant d'un conduit de l'air de suralimentation (6) ou d'une deuxième entrée d'air (31) par ledit compresseur de frein (11);
(b) accumulation de l'air comprimé par ledit compresseur de frein (11) dans ledit au moins un réservoir (10, 14); et
(c) insufflation cadencée de l'air d'insufflation (36), qui est accumulé en tant que l'air comprimé dans ledit au moins un réservoir (10, 14) et/ou qui est débité en dehors dudit compresseur de freinage (11), dans ledit cylindre (20) afin d'augmenter le travail de compression afin d'augmenter la puissance de freinage moteur au cours d'une opération de freinage, dans lequel ladite étape (c) comprend les étapes partielles suivantes:
(c1) détection d'un état de fonctionnement actuel dudit moteur (1) et du véhicule à la base des données d'un ordinateur de réglage du moteur et/ou des capteurs de mesure appropriés moyennant ledit dispositif de réglage (16;
(c2) balayage d'une pression dans ledit au moins un réservoir (10, 14) moyennant un capteur de mesure et/ou via un régulateur de pression (9) et d'une pression d'admission dans ledit conduit de l'air de suralimentation (6) et transfert de cette information audit dispositif de réglage (16);
(c3) insufflation de l'air d'insufflation (36) par commande d'une soupape de réglage (8) cadencée vers ladite soupape d'admission (21) dudit cylindre (20) par ledit dispositif de réglage (16) afin d'insuffler de l'air d'insufflation (36) dans ledit cylindre (20) quand ladite soupape d'admission (21) s'ouvre et un état de fonctionnement dudit moteur (1) au cours d'une opération de freinage est présent; et
(c4) terminer l'insufflation de l'air d'insufflation (36) dans ledit cylindre (20), quand un niveau de puissance de freinage souhaité est achevé.

2. Procédé selon la revendication 1, **caractérisé en ce que** dans ladite étape (b), l'air comprimé est alimenté d'abord dans un premier réservoir (10) et y accumulé, et **en ce que** l'air accumulé dans ledit premier réservoir (10) est alimenté via une soupape d'alimentation (15) dans un deuxième réservoir (14) pour l'accumulation dans ledit deuxième réservoir (1), quand un volume d'air prédéterminé est présent à une pression prédéterminée dans ledit premier réservoir (10).

3. Procédé selon la revendication 1 ou 2, **caractérisé en ce que** ladite soupape d'alimentation (15) est commandée par ledit dispositif de réglage (16).

4. Procédé selon la revendication 3, **caractérisé en ce que** dans l'étape partielle (c3) un intervalle est déterminé pour la commande de ladite soupape de réglage (8) par ledit dispositif de réglage (16) moyennant une valeur de donnée qu'on peut prédéterminer ou accumuler.

5. Procédé selon une des revendications 1 à 4, **caractérisé en ce que** ledit dispositif de réglage (16) ajuste un volume de l'air d'insufflation (36) en fonction de l'état de fonctionnement respectif dudit moteur (1) et du véhicule moyennant ledit régulateur de pression (9).

6. Procédé selon une quelconque des revendications 1 à 5, **caractérisé en ce que** le volume de l'air d'insufflation (36), les intervalles de réglage de ladite soupape d'admission (21) et de ladite soupape de freinage (29) sont ajustés en fonction de l'état de fonctionnement dudit moteur (1) moyennant ledit dispositif de réglage (16) à la base des valeurs tabulaires en mémoire, qu'on peut prédéterminer, en forme syntonisée l'un relativement à l'autre.

7. Procédé selon une quelconque des revendications 1 à 6, **caractérisé en ce qu'**une entrée dudit compresseur de freinage (11) est raccordé respectivement via une soupape d'inversion (12) à ladite deuxième entrée d'air (31) ou dudit conduit de l'air de suralimentation (6) en fonction d'une pression régnant dans ledit conduit de l'air de suralimentation (6).

8. Procédé selon une quelconque des revendications 1 à 7, **caractérisé en ce qu'**en ladite étape (c), au cours de l'insufflation cadencée de l'air d'insufflation (36) qui est débité en tant que l'air comprimé en dehors dudit compresseur de freinage (11), un clapet de soupape (35) dans un conduit d'alimentation de l'air de suralimentation (34) vers ledit conduit de l'air de suralimentation (6) est fermé par ledit dispositif de réglage (16).

9. Dispositif à augmenter une puissance de freinage moteur d'un moteur à combustion interne à piston alternatif d'un véhicule, en particulier d'un moteur (1) du type Diesel, comprenant au moins un cylindre (20) à au moins une soupape d'entrée (21) et une soupape d'émission (27), une turbine (3), un compresseur (4), un compresseur de frein (11), au moins un réservoir (10, 14) et un dispositif de réglage (16), dans lequel une sortie dudit au moins un réservoir (10, 14) est raccordé à un passage d'admission (22) ou une partie d'aspiration dudit moteur via une soupape de réglage cadencée (8), **caractérisé en ce qu'**une soupape de freinage supplémentaire commandée (29) est disposée dans une culasse de cylindre (24) dudit moteur à combustion interne à piston alternatif, par lequel une chambre de chauffe dudit au moins un cylindre (230) se peut raccorder à un collecteur d'échappement (25) en aval de ladite turbine (3).

10. Dispositif selon la revendication 9, **caractérisé en ce qu'**une entrée d'un deuxième réservoir (14) est raccordée à un premier réservoir (10) via une soupape d'alimentation (15).

11. Dispositif selon la revendication 9 ou 10, **caractérisé en ce que** ladite soupape de réglage (8) et ladite sortie dudit au moins un réservoir (10, 14) sont reliées via un régulateur de pression (9).

12. Dispositif selon une quelconque des revendications 9 à 11, **caractérisé en ce que** ladite sortie dudit au moins un réservoir (10, 14) est, au plus, raccordé audit passage d'admission (22) via un échangeur de chaleur.

13. Dispositif selon une quelconque des revendications 9 à 12, **caractérisé en ce que** ledit compresseur de freinage (11) est raccordé, au plus, à une entrée de ladite soupape de réglage (8) via une connexion réglable.

14. Dispositif selon une quelconque des revendications 9 à 14, **caractérisé en ce qu'**un conduit d'admission de l'air de suralimentation (34) à partir dudit compresseur (4) vers ledit conduit de l'air de suralimentation (6) comprend un clapet de soupape (35) réglable.

15. Dispositif selon une quelconque des revendications 9 à 14, **caractérisé en ce que** ladite soupape de réglage (8) et ledit clapet de soupape (35) sont disposés dans un carter commun.

16. Dispositif selon une quelconque des revendications 9 à 15, **caractérisé en ce qu'**un conduit d'insufflation de l'air est raccordé via un passage d'insufflation de l'air (7) ou une conduit d'insufflation pour l'air d'insufflation (36) est raccordé audit passage d'admission (22), dans lequel ledit passage d'insufflation (7) ou ladite conduit d'insufflation est inséré dans ladite culasse de cylindre (28) dudit moteur (1) ou est disposé dans ledit passage d'admission (22).
